# EUROPÄISCHE PATENTSCHRIFT

(11) **EP 0 021 164 B1**
(45) Veröffentlichungstag und Bekanntmachung des Hinweises auf die Patenterteilung: **13.07.1983**
(21) Anmeldenummer: 80103116.2
(22) Anmeldetag: 04.06.1980
(51) Int. Cl.: E06B 7/02

(54) **Lüftungsvorrichtung zum Einbau in Fenster- oder Türrahmen**
Ventilation device for insertion in window or door frames
Dispositif de ventilation à insérer dans des châssis de fenêtre ou de porte

(30) Priorität: 12.06.1979 DE 2923734
(43) Veröffentlichungstag der Anmeldung: 07.01.1981
(73) Patentinhaber: FSB Franz Schneider, D-3492 Brakel (DE)
(72) Erfinder: Barth, Hans, D-3492 Brakel (DE); Cramer, Herbert, D-3492 Brakel (DE); Eller, Dieter, D-3492 Brakel (DE); Hennecke, Dieter, D-3492 Brakel (DE); Münstermann, Theo, D-3492 Brakel (DE); Schäfers, Heinrich, D-3492 Brakel-Erkeln (DE)
(74) Vertreter: Stracke, Alexander, Dipl.-Ing.

## Beschreibung

Die Erfindung betrifft eine Lüftungsvorrichtung zum Einbau in Fenster- oder Türrahmen mit einer quer zu ihrer Längsrichtung durchbrochenen Rohraufnahme sowie einem darin drehbar angeordneten, in seiner Mittelebene mit einer Luftdurchtrittsöffnung versehenen Rohr.

Eine Lüftungsvorrichtung dieser Art ist aus dem DE-U-1863736 bekannt.

Die dort beschriebene Lüftungsvorrichtung ist weder mit einem außen liegenden Wetterschenkel noch mit einem innen liegenden Zier-oder Lamellengitter ausgestattet, wie es beim Einbau solcher Lüftungsvorrichtungen im Wohnungsbau heute allgemein üblich ist.

Bei der Lüftungsvorrichtung nach dem DE-U-18 63 736 besteht sowohl die Rohraufnahme wie auch das darin angeordnete drehbare Rohr jeweils aus einem Rohrstück, die jeweils nur in dem Bereich durchbrochen sind, in dem der Luftdurchtritt stattfinden soll. Dies bedeutet einerseits, daß eine derartige Lüftungsvorrichtung jeweils nur für eine bestimmte Nutzlänge hergestellt werden kann und andererseits, daß eine thermische Trennung im geschlossenen Zustand der Lüftungsvorrichtung zwischen Außen-und Innenseite nicht gegeben ist, da die nicht durchbrochenen Mantelabschnitte der Rohrstücke als Wärmebrücken wirken.

Aus der DE-A-2261 822 ist eine Lüftungsvorrichtung bekannt, bei der ein Wetterschenkel und eine Zierleiste mittels formschlüssiger Verbindungen an einem Mittelteil der Lüftungsvorrichtung befestigt sind. Eine quer zu ihrer Längsrichtung durchbrochene Rohraufnahme mit einem darin angeordneten, einen Luftdurchtrittsschlitz aufweisenden Rohr ist beim Gegenstand der DE-A-22 61 822 nicht vorgesehen.

Aus der DE-A-24 50 480 ist eine Lüftungsvorrichtung bekannt, bei der zwischen zwei offenen, äußeren Profilen, die im Öffnungsbereich mit Schutzgittern versehen sind, ein in sich geschlossener Drehkörper angeordnet ist, der mit vier an seinem Umfang verteilten Vorsprüngen versehen ist, wobei im Bereich der Vorsprünge bürstenartige Dichtungen vorhanden sind, die in gewissen Drehstellungen des Drehkörpers im Flankenbereich der offenen, äußeren Profile zusammenwirken und als Dichtung fungieren.

Aus der DE-C-1016 918 ist eine Lüftungsvorrichtung mit einem Lüftungs-Drehschieber bekannt, der allerlediglich in zwei schalenförmigen Lagerböcken 7 geführt ist und selbst aus einem im Querschnitt segmentartigen Profil besteht, welches in Schließstellung einen Lüftungsschlitz eines Blendrahmens verschließt. Zur Abdichtung des Drehschiebers sind am Blendrahmen befestigte Leisten vorgesehen.

Der Erfindung liegt die Aufgabe zugrunde, eine Lüftungsvorrichtung der gattungsgemäßen Art so weiterzubilden, daß Wetterschenkel und Ziergitter angebaut werden können, wobei möglichst wenige, stranggepreßte Profilteile verwendet und im geschlossenen Zustand der Lüftungsvorrichtung Wärmebrücken mit Sicherheit vermieden werden sollen.

Die Lösung dieser Aufgabe ergibt sich aus dem kennzeichnenden Teil des Anspruches 1.

Mit der Erfindung wird der Vorteil erzielt, daß eine vollständige thermische Isolierung zwischen Außen- und Innenseite bei geschlossener Lüftungsvorrichtung gegeben ist, da diejenigen Teile, welche die Rohraufnahme bilden, aus Kunststoff gefertigt sind und das Rohr selbst aus zwei Teilschalen besteht, die aus Metall hergestellt sind, aber durch aus Kunststoff gefertigte Formteile miteinander verbunden sind.

Da sowohl die Rohraufnahme wie auch das Rohr selbst aus Teilen besteht, die stranggepreßt sind, können letztendlich beliebige Längen von Lüftungsvorrichtungen auf einfachste Art und Weise gefertigt werden.

Die im kennzeichnenden Teil des Anspruches 2 beschriebene Konstruktion bietet den Vorteil, daß auch Ziergitter oder Lamellengitter geringer Eigensteifigkeit durch die Winkelprofile sicher gehalten werden können.

Besondere Ausführungsärten der Erfindung sind Gegenstand weiterer Unteransprüche.

In den Zeichnungen sind Ausführungsbeispiele der Erfindung dargestellt, die im folgenden näher beschrieben werden.

Es zeigt :
Figur 1 eine perspektivische Darstellung einer erfindungsgemäßen Lüftungsvorrichtung mit stirnseitigen Abschlußkappen,
Figur 2 einen Vertikalschnitt durch eine Lüftungsvorrichtung gemäß Fig. 1,
Figur 3 einen Vertikalschnitt im Bereich einer Stirnkante durch eine Lüftungsvorrichtung nach einem weiteren Ausführungsbeispiel der Erfindung,
Figur 4 einen Vertikalschnitt durch ein Rohr einer erfindungsgemäßen Lüftungsvorrichtung,
Figur 5 einen Teilschnitt im hinteren Abschlußbereich einer Lüftungsvorrichtung nach einem weiteren Ausführungsbeispiel der Erfindung.

Die in den Fig. 1 und 2 dargestellte Lüftungsvorrichtung besteht im wesentlichen aus einem Wetterschenkel 1, einer Luftdurchtrittseinrichtung 2 sowie einem Ziergitter 3.

Die Lüftungsvorrichtung gemäß den Fig. 1 und 2 ist bestimmt zum Einbau in den Flügelrahmen eines Fensters.

Der Wetterschenkel 1, der aus einem stranggezogenen oder stranggepreßten Metallprofil besteht, ist mittels zweier spiegelbildlich zueinander angeordneten Kunststoffprofilen 4 mit einem oberen Winkelprofil 5 und einem unteren Winkelprofil 6 verbunden.

Die beiden Winkelprofile 5 und 6 sind wie der Wetterschenkel 1 stranggezogene oder stranggepreßte Metallprofile.

Durch die Verbindung des Wetterschenkels 1 mit den beiden Winkelprofilen 5 und 6 über Kunststoffprofile 4 wird eine thermische Trennung zwischen Wetterschenkel 1 einerseits und den beiden Winkelprofilen 5 und 6 andererseits erzielt.

Die dem Wetterschenkel 1 abgewandten Enden der beiden Winkelprofile 5 und 6 liegen in einer gemeinsamen vertikalen Ebene und sind jeweils mit einer Aufnahmenut 7 für das Ziergitter 3 ausgestattet.

Um die beiden Winkelprofile 5 und 6 im hinteren Endbereich sicher auf Distanz zueinander zu halten, sind in verschiedenen Abständen zueinander Verbindungsstege 8 vorgesehen, deren abgewinkelte Enden 9 in dafür vorgesehene Nuten der beiden Winkelprofile 5 und 6 eingreifen. Die Anordnung der Verbindungsstege 8 ist deshalb sinnvoll, da die verwendeten Ziergitter häufig nicht genügend Stabilität aufweisen, um die hinteren Enden der beiden Winkelprofile 5 und 6 ausreichend zu stabilisieren.

Die beiden Kunststoffprofile 4 sind so ausgebildet, daß jedes dieser Kunststoffprofile 4 eine Teilschale 10 aufweist, in deren Randbereichen bürstenartige Dichtungen 11 vorgesehen sind. Die beiden Teilschalen 10 liegen einander diametral gegenüber und bilden gemeinsam eine Rohraufnahme zur Aufnahme eines Rohres 12, welches aus zwei diametral einander gegenüberliegenden Teilschalen 13 sowie aus einer Vielzahl von Formteilen 14 besteht, mittels derer die beiden Teilschalen 13 miteinander verbunden sind.

Die Teilschalen 13 sind aus stranggezogenem oder stranggepreßtem Metallprofil hergestellt und die Formteile 14 bestehen aus Kunststoff. Somit ist zwischen den beiden Metallschalen 13 auch eine thermische Trennung erreicht.

Das Rohr 12 ist innerhalb der Rohraufnahme drehbar gelagert und in den Fig. 1 und 2 ist eine mögliche Stellung des Rohres 12 gezeigt, in denen ein Luftdurchtritt von einer Seite der Lüftungsvorrichtung zur anderen möglich ist. Durch Drehen des Rohres 12 um 90° gegenüber der in den Fig. 1 und 2 gezeigten Stellung bildet das Rohr 12 mit der Rohraufnahme eine geschlossene Einheit, d. h., ein Luftdurchtritt ist nunmehr nicht mehr möglich.

Im geschlossenen Zustand der Luftdurchtrittseinrichtung 2 ist der außenliegende Wetterschenkel 1 gegenüber dem innenliegenden Bereich der Lüftungsvorrichtung thermisch vollständig getrennt, so daß die getrennte Lüftungsvorrichtung vorteilhaft in Fenster- oder Türrahmen einbaubar ist, die ebenfalls eine wärmeisolierte Konstruktion aufweisen.

Wie aus Fig. 1 hervorgeht, ist die Lüftungsvorrichtung stirnseitig durch Abschlußkappen 15 und 16 verschlossen, wobei die Abschlußkappe 16 ein noch zu beschreibendes Getriebe enthält, mittels dessen das Rohr 12 innerhalb der Rohraufnahme schwenkbar ist. Der Aufbau und die Wirkungsweise des erwähnten Getriebes ergibt sich aus Fig. 3, wobei sich die Fig. 3 vom Ausführungsbeispiel nach den Fig. 1 und 2 lediglich dadurch unterscheidet, daß der Wetterschenkel 1 mit den beiden Winkelprofilen 5 und 6 jeweils durch geschlossene Kunststoffprofile 4a verbunden ist.

Das in seiner Gesamtheit mit 17 bezeichnete Getriebe besteht im einzelnen aus einem Hebel 18 und einer Mitnehmerscheibe 19, deren Durchmesser dem Durchmesser des Rohres 12 entspricht. Wie insbesondere aus Fig. 1 ersichtlich ist, sind die Formteile 14 jeweils mit einer Aussparung 20 versehen und in die Aussparung 20 des stirnseitig angeordneten Formteiles 14 greift ein Ansatz 21 der Mitnehmerscheibe 19 formschlüssig ein. Der Hebel 18 ist um einen in der Abschlußkappe 16 befestigten Lagerbolzen 22 schwenkbar gelagert und über einen Mitnehmerbolzen 23 der Mitnehmerscheibe 19 mit dieser gekuppelt. Sowohl der Lagerbolzen 22 wie auch der Mitnehmerbolzen 23 sind, bezogen auf die Mittelachse der Mitnehmerscheibe 19 und somit auch des Rohres 12 exzentrisch angeordnet, so daß durch Verschwenken des Hebels 18 eine entsprechende Drehung des Rohres 12 verursacht wird.

Selbstverständlich sind statt des beschriebenen Getriebes 17 andere Möglichkeiten denkbar, die Drehung des Rohres 12 zu bewirken. Es ist auch vorstellbar, die Drehung des Rohres über einen motorischen Antrieb vorzunehmen.

Wie aus den Fig. 1 bis 3 hervorgeht, ist der untere Rand des Wetterschenkels 1 so ausgebildet, daß eine Lippendichtung 24 in diesen einschiebbar ist, so daß, in Verbindung mit einem in das untere Winkelprofil 6 eingeschobenen Einfaßprofil 25, welches ebenfalls mit einer Dichtung 26 ausgestattet ist, eine einwandfreie Halterung für eine Isolierglasscheibe 27 geschaffen ist.

Die Verwendung eines zusätzlichen Einfaßprofiles 25 bietet den Vorteil, daß eine wahlweise Anpassung an verschiedene Scheibendicken möglich ist.

In Fig. 4 ist ein Querschnitt eines Rohres 12 nach einem weiteren Ausführungsbeispiel der Erfindung dargestellt, wobei die Teilschalen 13 identisch sind mit denen, die in den Fig. 1 und 2 dargestellt sind. Allerdings sind die Formteile 14a, mittels derer die beiden Teilschalen 13 miteinander verbunden sind, so ausgebildet, daß diese jeweils mit einem bogenförmig ins Rohrinnere ragenden Ansatz 28 versehen sind, so daß der freie Durchtrittsweg durch das Rohr 12 bogenförmig verläuft, was eine gewisse Schalldämmung mit sich bringt, wenn die Lüftungsvorrichtung in Öffnungsstellung geschwenkt ist.

In Fig. 5 ist angedeutet, daß statt eines Ziergitters 3, wie es in den Fig. 1 bis 3 dargestellt ist, auch ein den Abschluß der Lüftungsvorrichtung bildendes Lamellengitter 29 verwendet werden kann, welches aus einem stranggezogenen oder stranggepreßten Metallprofil besteht.

Der Abschluß der Lüftungsvorrichtung zur Innenseite eines Raumes kann selbstverständlich in weiten Grenzen hinsichtlich der Formgestaltung variiert werden.

### Bezugszeichenliste

1 Wetterschenkel
2 Luftdurchtrittseinrichtung
3 Ziergitter
4,4a Kunststoffprofile
5 Winkelprofil
6 Winkelprofil
7 Aufnahmenut
8 Verbindungsstege
9 abgewinkelte Enden
10 Teilschalen
11 bürstenartige Dichtungen
12 Rohr
13 Teilschalen
14,14a Formteile
15 Abschlußkappe
16 Abschlußkappe
17 Getriebe
18 Hebel
19 Mitnehmerscheibe
20 Aussparung
21 Ansatz
22 Lagerbolzen
23 Mitnehmerbolzen
24 Lippendichtung
25 Einlaßprofil
26 Dichtung
27 Isolierglasscheibe
28 Ansatz
29 Lamellengitter

## Patentansprüche

1. Lüftungsvorrichtung zum Einbau in Fenster-oder Türrahmen mit einer quer zu ihrer Längsrichtung durchbrochenen Rohraufnahme sowie einem darin drehbar angeordneten, in seiner Mittelebene mit einer Luftdurchtrittsöffnung versehenen Rohr, dadurch gekennzeichnet, daß die Rohraufnahme aus zwei Teilschalen (10) gebildet ist, die spiegelbildlich zueinander angeordnet sind und aus im Querschnitt gleichen Kunststoffprofilen (4, 4a) bestehen, die mit Ansätzen zur formschlüssigen Aufnahme einerseits eines Wetterschenkels (1) und andererseits eines Ziergitters (3), eines Lamellengitters (29) od. dgl. versehen sind, und daß das drehbare Rohr (12) ebenfalls zwei Teilschalen (13) aufweist, die aus stranggepreßten Metallprofilen bestehen und durch aus Kunststoff hergestellte Formteile (14, 14a) miteinander verbunden sind.

2. Lüftungsvorrichtung nach Anspruch 1, dadurch gekennzeichnet, daß an den Ansätzen der Kunststoffprofile (4, 4a) ein oberes und ein unteres Winkelprofil (5, 6) angeschlossen ist, die das Ziergitter (3), das Lamellengitter (29) od. dgl. aufnehmen und durch mehrere Verbindungsstege (8) miteinander verbunden sind.

3. Lüftungsvorrichtung nach Anspruch 1 oder 2, dadurch gekennzeichnet, daß die Kunststoffprofile (4) als Hohlprofile ausgebildet sind und daß die Teilschalen (10) jeweils in ihren Randbereichen mit durchlaufenden bürstenartigen Dichtungen (11) ausgestattet sind.

4. Lüftungsvorrichtung nach Anspruch 1 oder 2, dadurch gekennzeichnet, daß die Kunststoffprofile (4a) als Vollprofile ausgebildet sind.

5. Lüftungsvorrichtung nach einem der vorhergehenden Ansprüche, dadurch gekennzeichnet, daß die Lüftungsvorrichtung stirnseitig jeweils durch eine Abschlußkappe (15, 16) verschlossen ist.

6. Lüftungsvorrichtung nach Anspruch 5, dadurch gekennzeichnet, daß in einer der Abschlußkappen (16) ein Getriebe (17) zur Drehung des Rohres (12) in der Rohraufnahme vorgesehen ist.

7. Lüftungsvorrichtung nach einem der vorhergehenden Ansprüche, dadurch gekennzeichnet, daß die Formteile (14a) mit sichelartig ins Innere des Rohres (12) ragenden Ansätzen (28) versehen sind, so daß der freie Luftdurchlaßschlitz innerhalb des Rohres (12) bogenförmig verläuft.

## Claims

1. A ventilation device for installation in window or door frame, comprising a tube mounting means which is apertured transversely to its longitudinal direction, and a tube which is arranged rotatably therein and which is provided in its central plane with an air through-flow opening, characterised in that the tube mounting means is formed from two partial shell members (10) which are arranged in mirror image relationship with each other and which comprise shaped plastics members (4, 4a) which are of the same cross- section and which are provided with lugs for positively mounting on the one hand a weather board member (1) and on the other hand an ornamental grill (3), a plate grill (29) or the like, and that the rotatable tube (12) also comprises two partial shell members (13) which comprise extruded metal members and which are joined together by shaped members (14, 14a) made from plastics material.

2. A ventilation device according to claim 1, characterised in that upper and lower shaped angle members (5, 6) are connected to the lugs of the shaped plastics members (4, 4a) and mount the ornamental grill (3), the plate grill (29) or the like and are joined together by a plurality of connecting limb portions (8).

3. A ventilation device according to claim 1 or claim 2, characterised in that the shaped plastics members (4) are in the form of hollow members and that the partial shell members (10) are each provided in their edge regions with respective continuous brush-type seals (11).

4. A ventilation device according to claim 1 or claim 2, characterised in that the shaped plastics members (4a) are in the form of solid members.

5. A ventilation device according to one of the preceding claims, characterised in that the ventilation device is closed at its ends by respective closure caps (15, 16).

6. A ventilation device according to claim 5, characterised in that a drive means (17) is provided in one of the closure caps (16), for rotating the tube (12) in the tube mounting means.

7. A ventilation device according to one of the preceding claims, characterised in that the shaped members (14a) are provided with projections (28) which project in a sickle-like configuration into the interior of the tube (12) so that the free air through-flow slot extends within the tube (12) in an arcuate configuration.

## Revendications

1. Dispositif d'aération à encastrer dans des châssis de fenêtres ou de portes du type comprenant un logement pour tube ajouré transversalement à sa direction longitudinale ainsi qu'un tube monté de façon à pouvoir tourner dans ce logement et muni dans son plan médian d'une ouverture de passage d'air, caractérisé en ce que le logement est formé de deux cuvettes cylindriques (10), symétriques l'une de l'autre et composées de profilés en plastique de section identique (4, 4a), qui sont munies de saillies permettant le montage avec liaison positive d'un côté d'un larmier (1) et d'un autre côté d'une grille décorative (3), grille à lames (29) ou similaire, et en ce que ledit tube (12) comporte également deux cuvettes cylindriques (13), qui sont formées de profilés métalliques étirés et sont reliées l'une à l'autre par des pièces moulées (14, 14a) en plastique.

2. Dispositif d'aération selon la revendication 1, caractérisé en ce que aux. saillies des profilés en plastique (4, 4a) sont raccordées des cornières supérieure et inférieure (5, 6), qui reçoivent la grille décorative (3), la grille en lamelles (29) ou similaire et sont reliées entre elles par plusieurs barrettes de liaison (8).

3. Dispositif d'aération selon les revendications 1 ou 2, caractérisé en ce que les profilés en plastique (4) ont la forme de profilés creux et en ce que les cuvettes cylindriques (10) sont chacu- nes équipées sur leur bord de joints continus de type brosse (11).

4. Dispositif d'aération selon les revendications 1 ou 2, caractérisé en ce que les profilés en plastique (4a) ont la forme de profilés pleins.

5. Dispositif d'aération selon l'une quelconque des revendications précédentes, caractérisé en ce que le dispositif d'aération est fermé à chaque face en bout par un couvercle (15, 16).

6. Dispositif d'aération selon la revendication 5, caractérisé en ce qu'un mécanisme (17) est prévu dans un des couvercles (15) pour faire tourner le tube (12) dans son logement.

7. Dispositif d'aération selon l'une quelconque des revendications précédentes, caractérisé en ce que les pièces moulées (14a) sont munies de talons (28) en forme de croissant se dressant à l'intérieur du tube (12), de façon que la fente libre d'admission d'air à l'intérieur du tube (12) ait un tracé courbe.
